# EUROPÄISCHE PATENTSCHRIFT

(11) **EP 0 676 354 B1**
(45) Veröffentlichungstag und Bekanntmachung des Hinweises auf die Patenterteilung: **16.08.2000**
(21) Anmeldenummer: 95810172.7
(22) Anmeldetag: 16.03.1995
(51) Int. Cl.: B65H 39/065

(54) **Verfahren und Anordnung zum Verpacken von Druckprodukten**
Method and device for packing printed products
Procédé et dispositif pour emballer des produits imprimés

(30) Priorität: 08.04.1994 CH 104194
(43) Veröffentlichungstag der Anmeldung: 11.10.1995
(73) Patentinhaber: Ferag AG, 8340 Hinwil (CH)
(72) Erfinder: Vollenweider, Jürg, CH-8320 Fehraltdorf (CH)
(74) Vertreter: Frei, Alexandra Sarah

(56) Entgegenhaltungen:
- US-A- 3 951 399

## Beschreibung

Die Erfindung betrifft ein Verfahren und eine Anordnung nach den Oberbegriffen der entsprechenden Patentansprüche 1 und 15 zum Verpacken von kontinuierlich geförderten Druckprodukten, wie beispielsweise Zeitungen, Zeitschriften oder Broschüren, wobei je ein Druckprodukt oder je eine kleine Anzahl von Druckprodukten verpackt werden.

Einzelne Druckprodukte oder mehrere Druckprodukte, beispielsweise kleine Gruppen von Druckprodukten, werden nach dem Stande der Technik beispielsweise für den Versand verpackt, indem sie in mehr oder weniger kontinuierlichen Verfahren mit einer Banderole umhüllt werden, welche Banderole meist schmaler ist als das Druckprodukt, aber auch gleich breit sein kann wie das Druckprodukt, indem sie mit einer Folie meist allseitig, beispielsweise durch Verschweissung, umhüllt werden oder indem sie in Couverts gesteckt werden. Verschiedene Verpackungsverfahren unterscheiden sich durch die Art der damit realisierbaren Verpackung und damit durch den effektiven Schutz, der die Verpackung dem Druckprodukt bietet, und durch die Komplexität des Verfahrens, wobei üblicherweise mit einem komplexeren Verfahren eine mehr Schutz bietende Verpackung realisierbar ist.

Allen bekannten Verfahren gemeinsam ist, dass mindestens für Teilschritte davon die Produkte vereinzelt, zum Teil sogar angehalten werden müssen, das heisst, dass die Druckprodukte diesen Teilschritten in einem Strom zugeführt werden müssen, in dem sie beispielsweise parallel zu einem Kantenpaar transportiert werden und der Abstand zwischen korrespondierenden Kanten quer zur Förderrichtung zweier benachbarter Produkte mindestens so gross ist wie die Ausdehnung der Produkte in Förderrichtung. Mit derartigen Strömen sind Leistungen im Bereiche von 8'000 bis 12'000 Exemplaren pro Stunde möglich, nie aber die heute geforderten Hochleistungen bis zu 40'000 Exemplaren pro Stunde. Um mit den bekannten Verfahren eine derart hohe Leistung erreichen zu können, müssten diese in einer Vielzahl parallel zueinander durchgeführt werden, was mit einem entsprechend grossen, apparativen Aufwand verbunden wäre.

Eine dem Oberbegriff des Anspruchs 15 entsprechende Vorrichtung ist bekannt aus der EP 346 578 A.

Die Erfindung macht es sich deshalb zur Aufgabe, ein Verpackungsverfahren für einzelne Druckprodukte oder kleine Gruppen von Druckprodukten aufzuzeigen, mit dem eine Vielzahl verschiedener Verpackungen realisierbar ist und das ohne Vereinzelung der Produkte direkt an einem Hochleistungsstrom durchführbar ist, das heisst, in einem Strom, in dem die Produkte meist im wesentlichen quer zu ihren Kanten transportiert werden und mit Abständen, die bedeutend kürzer sind als ihre Kantenlängen. Es ist ebenfalls die Aufgabe der Erfindung, eine Anordnung zur Durchführung des Verfahrens zu schaffen, welche Anordnung möglichst viele aus der Weiterverarbeitung von Druckprodukten bereits bekannte Bestandteile aufweisen soll und möglichst derart gestaltet ist, dass sie einfach auf verschiedene Varianten des Verpackungsverfahren adaptierbar ist.

Diese Aufgabe wird gelöst durch das Verpackungsverfahren und die Anordnung zur Durchführung des Verfahrens, wie sie in den entsprechenden Patentansprüchen 1 und 15 definiert sind.

Die Grundidee des erfindungsgemässen Verfahrens besteht darin, das Einsteckverfahren als Verpackungsverfahren zu adaptieren. Dazu wird ein gebogenes oder vorgefaltetes Verpackungselement mit dem Bogen oder Falt voran in ein im wesentlichen V-förmiges, kontinuierlich gefördertes Einsteckabteil eingeführt. Das Verpackungselement ist in seinem gebogenen oder gefalteten Zustand dabei meist mindestens in einer Richtung grösser als das zu verpakkende Druckprodukt. Dann wird das Verpackungselement geöffnet (die beiden V-förmig angeordneten Teile voneinander getrennt) und das zu verpakkende Produkt in das gebogene oder vorgefaltete Verpackungselement "eingesteckt". Dann wird das Verpackungselement, während es sich immer noch im Einsteckabteil befindet, mindestens partiell verschlossen, indem beispielsweise Teile des Verpackungselementes, die das zu verpackende Produkt überragen, um dessen Kante gelegt und auf der gegenüberliegenden Seite beispielsweise angeklebt werden. Dann wird das mindestens teilweise vom Verpackungselement umschlossene Druckprodukt aus dem Einsteckabteil entnommen. In derselben Weise können mehrere Druckprodukte miteinander oder nacheinander je in ein Verpackungselement eingesteckt und in der beschriebenen Weise als Gruppe von Druckprodukten verpackt werden.

Anhand der folgenden Figuren sollen verschiedene, beispielhafte Varianten des erfindungsgemässen Verfahrens und beispielhafte Ausführungsformen der Anordnung zur Durchführung des Verfahrens beschrieben werden. Dabei zeigen:
- **Figuren 1 und 2**: zwei Schemata einer erfindungsgemässen Anordnung zur Erläuterung des erfindungsgemässen Verpackungsverfahrens;
- **Figuren 3 bis 8**: verschiedene, beispielhafte Varianten des erfindungsgemässen Verpackungsverfahrens und die damit herstellbaren Verpackungen;
- **Figuren 9 bis 14**: Teile der erfindungsgemässen Anordnung zur Durchführung von einzelnen Schritten des erfindungsgemässen Verfahrens.

**Figur 1** stellt zur Erläuterung des erfindungsgemässen Verfahrens und der erfindungsgemässen Anordnung sehr schematisch eine Verpackungstrommel 1 dar, wie sie in einer Funktion als Einstecktrommel beispielsweise in der deutschen Patentschrift Nr. 2447336 oder der korrespondierenden US-Patentschrift Nr. 3951399 beschrieben ist. Mit einer derartigen Trommel, die in einer noch zu beschreibenden Weise zur Verpackungstrommel adaptiert ist, kann das erfindungsgemässe Verpackungsverfahren durchgeführt werden.

Die Verpackungstrommel wird um ihre Rotationsachse drehend angetrieben (Pfeil B). Sie weist rund um ihren Umfang eine Mehrzahl von Einsteckabteilen 10 auf, die sich in axialer Richtung der Trommel, also quer zu ihrer Bewegungsrichtung B, erstrecken und die mit Transportmitteln zum Transport (Pfeil A) eines Abteilinhaltes in axialer Richtung ausgestattet sind. Ferner weisen die Einsteckabteile Mittel zur Durchführung von einzelnen Verfahrensschritten auf und/oder sind solche Mittel im Bereiche des Trommelumfanges derart angeordnet, dass die Einsteckabteile durch die Rotation der Trommel nacheinander daran vorbei bewegt werden. Die Einsteckabteile enthalten ferner Haltemittel, mit denen ein Abteilinhalt mindestens auf der unteren Seite der Trommel im Abteil festgehalten wird. Die Transportmittel in den Einsteckabteilen, die Mittel zur Durchführung von Verfahrensschritten und die Festhaltemittel sind in der Figur nicht dargestellt. Transportmittel zum Transport eines Abteilinhaltes (Abteil-interne Transportmittel) sind beispielsweise beschrieben in der Patentveröffentlichung CH-575303 (bzw. US-4058202).

Im Eingangsbereich der Trommel (Anfang Pfeil A, links in der Figur) werden der Trommel in einem kontinuierlichen Strom (Pfeil C), beispielsweise einem Hochleistungsstrom, gefaltete oder mindestens gebogene Verpackungselemente 3 derart zugeführt, dass in jedes Einsteckabteil ein Verpackungselement plaziert wird und zwar mit dem Falt oder Bogen voran, derart, dass dieser gegen den Grund des V-förmigen Abteils zu liegen kommt.

Die in den Einsteckabteilen plazierten Verpackungselemente werden nun einerseits durch die Rotation der Trommel im Kreise und andererseits durch die Transportmittel in den Abteilen in axialer Richtung bewegt, woraus eine spiralige Bewegungsbahn entsteht. Diese Bewegungsbahn kann je nach Funktion der internen Transportmittel eine kontinuierliche oder aber vorteilhafterweise eine stufige, spiralige Form haben. Während die Verpackungselemente diese spiralige Bahn durchlaufen, werden sie zuerst geöffnet oder mindestens in eine definierte, offene Position gebracht, dann wird jedem Abteil bzw. jedem offenen Verpackungselement mindestens ein zu verpackendes Druckprodukt 4 zugeführt (Hochleistungsstrom, Pfeil D) und in das Verpackungselement eingesteckt. Im Laufe des spiraligen Weitertansports werden nun je nach Verfahrensvariante und Ausrüstung der Trommel weitere Verfahrensschritte des Verpackungsverfahrens, mindestens aber ein Schritt, in dem das Verpackungselement verschlossen wird, durchgeführt und im Ausgangsbereich der Trommel (Ende von Pfeil A, rechts in der Figur) werden die verpackten Druckprodukte 5, wiederum als Hochleistungsstrom (Pfeil E) aus der Trommel entnommen. Die Verpackungselemente sind bei der Entnahme aus der Trommel mindestens soweit um das zu verpackende Produkt geschlossen, dass das Produkt für den Weitertransport genügend sicher darin festgehalten ist. Es können aber nach der Entnahme aus der Trommel noch weitere Verschliessschritte (beispielsweise seitlich) folgen.

Weitere Verfahrensschritte, die mit den bereits erwähnten Mitteln an den in den Einsteckabteilen befindlichen Verpackungselementen 3 und Druckprodukten 4 durchgeführt werden können, sind beispielsweise: Auffalten eines eingefalteten Teils des Verpackungselementes, Beschichten mit Klebstoff eines Bereiches des Verpackungselementes, Umlegen eines überragenden Teils des Verpackungselementes, Anpressen des umgelegten Teils eines Verpackungselementes etc.

Für die Zuführung (Pfeile C, D) der Verpackungselemente 3 und der Druckprodukte 4 in die Trommel und für die Entnahme (Pfeil E) der verpackten Produkte 5 aus der Trommel können beispielsweise Vorrichtungen zur Anwendung kommen, wie sie in den Patentveröffentlichungen CH-668244 (bzw. US-4801132), EP-481914 (bzw. US-5169139), EP-341423 (bzw. US-4981291) oder DE-2447336 (bzw. US-3951399) derselben Anmelderin beschrieben sind.

**Figur 2** stellt ein umlaufendes Verpackungssystem 2 dar, mit dem das erfindungsgemässe Verfahren ebenfalls durchgeführt werden kann. Derartige Umlaufsysteme in der Funktion als Einstecksysteme sind beispielsweise beschrieben in den Patentveröffentlichungen CH-669944 (bzw. US-4743005) oder EP-0346578 (bzw. US-5104108). Es kommen hier wiederum V-förmige Einsteckabteile 20 zur Anwendung, die auf einer in sich geschlossenen Transportstrecke kontinuierlich bewegt werden, beispielsweise wie dargestellt zu einer in sich geschlossenen Abteilkette verbunden und um zwei Umlenkrollen umgelenkt. Dabei sind die Abteile quer zu ihrer Transportrichtung (Pfeil B) angeordnet. Die Abteile des umlaufenden Verpackungssystems können, wie die Einsteckabteile der Verpackungstrommel, bedeutend breiter sein als die zu bearbeitenden Gegenstände und sind dann mit internen Transportmitteln zur Verschiebung (senkrecht zur Papierebene) der Gegenstände in den Abteilen und quer zur Förderrichtung der Einsteckabteile (Pfeil B) versehen. Derartige Transportmittel können aber auch fehlen, das heisst, die Verpackungselemente und die zu verpackenden Druckprodukte haben in den Abteilen dann eine im wesentlichen konstante Position und die Mittel zur Durchführung von einzelnen Verfahrensschritten sind vorteilhafterweise ausserhalb der Abteile ortsfest angeordnet und führen eine getaktete, mit dem Transport der Abteile synchronisierte Funktion aus. Mittel zur Durchführung von Verfahrensschritten, die eine längere Zeit für die Ausübung ihrer Funktion benötigen, können auch in einer Mehrzahl vorhanden sein und über eine bestimmte Teilstrecke mit je einem bestimmten Abteil mitbewegt und dann zurück bewegt werden.

Die Beschreibung des erfindungsgemässen Verfahrens im Zusammenhang mit der Verpackungstrommel lässt sich sinngemäss auch auf das umlaufende Verpackungssystem anwenden. Die Pfeile B, C und D bezeichnen damit ebenfalls die Transportrichtung (B) der Einsteckabteile während der Durchführung des Verpackungsverfahrens, die Zuführung (C) der Verpackungselemente 3, die Zuführung (D) der zu verpackenden Druckprodukte 4 und die Entnahme (E) der verpackten Produkte 5. Ein Transport der Verpackungselemente und Druckprodukte in den Einsteckabteilen (entsprechend Pfeil A der Figur 1) ist nicht dargestellt aber möglich und zwar in beiden Richtungen quer zur Transportrichtung B. Der Pfeil F bezeichnet den Retourtrum durch den die Einsteckabteile leer an den Punkt der Verpackungselement-Zuführung zurückgeführt werden.

**Figuren 3 bis 8** zeigen verschiedene, beispielhafte Varianten des erfindungsgemässen Verpackungsverfahrens. Dabei ist jeweils nur ein Verpackungselement 3 und ein zu verpackendes Druckprodukt 4 in aufeinanderfolgenden Stadien des Verpackungsverfahrens und als fertiges Verpackungsprodukt 5 dargestellt. Ferner sind auch in weiteren ähnlichen Verfahrensvarianten herstellbare Verpackungsprodukte dargestellt.

**Figur 3** zeigt eine erste, beispielhafte Verfahrensvariante. Ein Druckprodukt 4.1, beispielsweise eine Broschüre, wird mit dem Faltrücken voran in ein im wesentlichen gleich breites Verpackungselement 3.1 eingesteckt, welches Verpackungselement einen Vorfalz aufweist, das heisst das Verpackungselement 3.1 ist derart gefaltet (oder gebogen), dass seine beiden Faltteile quer zum Falt nicht dieselbe Ausdehnung haben. Dabei ist beispielsweise der kürzere Teil gleich lang wie oder kürzer als das zu verpackende Produkt 4.1, während der längere Teil um mehr als die Dicke des zu verpackenden Produktes länger ist als der kürzere Teil. Das Verpackungselement 3.1 und das eingesteckte Druckprodukt 4.1 werden vorteilhafterweise seitlich aufeinander ausgerichtet und dann wird der das eingesteckte Produkt überragende Teil des Verpakkungselementes um die entsprechende Kante des eingesteckten Druckproduktes gelegt und auf der anderen Seite beispielsweise nach Applikation von Klebstoff für den Verschluss angepresst. Der Klebstoff kann auch vorgängig, beispielsweise vor der Zuführung der Verpackungselemente zur Verpackungsanordnung, auf dem Verpackungselement aufgebracht werden. Besteht das Verpackungselement 3.1 aus einer Haftfolie, reicht zum Verschliessen ein Aufeinanderpressen. Es entsteht ein Verpackungsprodukt 5.1, in dem das Verpackungselement die Hauptflächen des Druckproduktes bedeckt, das an den Seiten aber offen ist.

Die Verfahrensvariante nach Figur 3 kann folgendermassen weiter variiert werden: das Verpackungselement ist schmaler als das zu verpackende Druckprodukt und umgibt dieses in der fertigen Verpackung als Banderole (Verpackungsprodukt 5.2); das zu verpackende Druckprodukt wird mit der Blume voran in das Verpackungselement eingesteckt (Verpackungsprodukt 5.3) oder derart, dass der Faltrücken quer zum Falt des Verpackungselements positioniert ist; es werden mehrere Druckprodukte, vorteilhafterweise von derselben Grösse, miteinander oder nacheinander in das Verpackungselement eingesteckt (Verpackungsprodukt 5.4).

**Figur 4** zeigt eine weitere beispielhafte Verfahrensvariante. Dabei ist das Verpackungselement 3.5 breiter als das zu verpackende Druckprodukt 4.5. Das Verfahren läuft gleich ab wie das Verfahren gemäss Figur 3 (ohne seitliches Ausrichten von Verpackungselement und Druckprodukt nach dem Einstecken), es folgt aber darauf noch ein Schritt zum seitlichen Verschliessen des das zu verpackende Produkt seitlich überragenden Verpackungselementes. Dieser Schritt kann darin bestehen, dass bereits vorgängig auf dem Verpakkungselement angebrachter Klebstoff unter Umständen entsprechend aktiviert und dann die Teile zusammengepresst werden (Verpackungsprodukt 5.5). Der seitliche Verschluss des Verpackungselementes kann auch durch eine Deformation des seitlichen Randbereiches des Verpackungselementes realisiert werden, wodurch ein dafür geeignetes Verpackungsmaterial derart zusammen gepresst wird, dass sich auch ohne Klebstoff ein genügender Verschluss bildet (Verpackungsprodukt 5.6).

**Figur 5** zeigt eine weitere, beispielhafte Verfahrensvariante, in der das Verpackungselement 3.7, das mittig gefaltet oder gebogen ist (kein Vorfalz) das zu verpackende Produkt 4.7 sowohl parallel zu seinem Falt als auch quer dazu überragt. Zum Verschliessen der Verpackung werden vorgängig auf den Randbereichen aufgebrachte Klebstoffstellen wenn nötig aktiviert und die Randbereiche zusammengepresst (Verpackungsprodukt 5.7). Es kann auch in den Einsteckabteilen Klebstoff auf die Randbereiche des Verpackungselementes aufgebracht werden. Auch hier kann wiederum ein Kantendeformationsverfahren zur Anwendung kommen (Verpackungsprodukt 5.8).

**Figur 6** zeigt eine weitere, beispielhafte Verfahrensvariante. Das verwendete Verpackungselement 3.9 entspricht im wesentlichen einer Doppelseite des zu verpackenden Produktes 4.9. Dieses wird mit der Blume voraus in das Verpackungselement eingesteckt und das Verpackungselement wird mittels abschälbarer Klebestellen 60 im Bereiche des Faltrückens des zu verpackenden Produktes an dessen Hauptflächen befestigt. Es entsteht dadurch ein Verpackungsprodukt 5.9, dessen Verpackungselement nicht in sich, sondern durch Befestigung am zu verpackenden Produkt geschlossen ist.

**Figur 7** zeigt eine weitere, beispielhafte Verfahrensvariante. Hier kommt ein Verpackungselement 3.10 zur Anwendung, das nicht nur vorgefaltet oder mindestens gebogen ist, sondern das durch weitere Vorbereitungsschritte vorpräpariert ist. Das Verpackungselement entsteht aus einem Bogen 70, der mittig gefaltet allseitig grösser ist als oder gleich gross wie das zu verpackende Produkt 4.10 in einem noch nicht beschnittenen Zustand. An diesem Bogen werden zwei Ecken abgeschnitten (71) und dann eingefaltet (72). Der Bogen wird dann mittig gefaltet oder gebogen und derart als Verpackungselement 3.10 verwendet. Das Druckprodukt 4.10 wird beispielsweise mit dem Faltrükken voran in das Verpackungselement 3.10 eingesteckt und beide zusammen werden beispielsweise seitlich und im Bereiche der Blume des Druckproduktes beschnitten (73). Dann werden die eingefalteten Ecken des Verpackungselementes ausgefaltet (74) und die das zu verpackende Produkt überragenden Teile des Verpackungselementes um dessen Kanten gelegt und auf der gegenüberliegenden Seite beispielsweise angeklebt. Es entsteht dadurch ein allseitig mindestens teilweise geschlossenes Verpackungsprodukt 5.10.

**Figur 8** zeigt eine weitere beispielhafte Verfahrensvariante. Hier wird ein Verpackungselement 3.11 zugeführt, das mit dem zu verpackenden, noch nicht beschnittenen Druckprodukt bereits verheftet ist. Die Herstellung eines derartigen Druckproduktes mit angeheftetem Verpackungselement in einem Sammelverfahren ist beispielsweise beschrieben in der Patentschrift CH-540816 (Grapha Holding). Das Verpackungselement 3.11 besitzt dabei mindestens einseitig einen nach innen eingefalteten Vorfalz 80. Das Verpackungselement 3.11 ist dabei derart dimensioniert und gefaltet, dass die Faltkante des eingefalteten Vorfalzes 80 das Druckprodukt auch in seinem beschnittenen Zustand nicht überragen würde. Das Druckprodukt mit dem angehefteten Verpackungselement wird im Einsteckabteil minestens parallel zum Falt des Verpackungselementes beschnitten, wodurch der eingefaltete Vorfalz 80 nicht berührt wird. Dann wird der Vorfalz 80 aufgefaltet, um die Blume des Druckprodukts gelegt und auf der Gegenseite angepresst. Es entsteht dabei ein Verpackungsprodukt 5.11, das dem Verpackungsprodukt 5.1 (Figur 3) sehr ähnlich ist, in dem das Druckprodukt aber mit Hilfe der Heftung festgehalten ist.

In derselben Weise, wie im Zusammenhang mit der Figur 8 mit einem Verpackungselement mit eingefaltetem Vorfalz beschrieben, lässt sich auch ein Verpackungselement 3.10 (gemäss Figur 7) mit einem Druckprodukt verheften und weiterverarbeiten. Selbstverständlich könnte in beiden Fällen das Druckprodukt mit dem angehefteten Verpackungselement auch in einem bereits beschnittenen Zustand dem erfindungsgemässen Verfahren zugeführt werden. In das mit einem Verpackungslement verheftete Druckprodukt können auch noch ein oder mehrere andere Druckprodukte eingesteckt werden und zwar zwischen Verpackungselement und damit verheftetem Druckprodukt oder zwischen Seiten des Druckproduktes.

Die in den Figuren 3 bis 8 dargestellten Verfahren lassen sich, wie teilweise bereits angedeutet, mannigfach kombinieren und in naheliegender Weise abwandeln, derart, dass eine ganze Reihe von weiteren Verpackungsprodukten herstellbar ist.

**Figuren 9 bis 14** zeigen beispielhafte Ausführungsformen von Mitteln zur Durchführung von Verfahrensschritten an den sich in den Einsteckabteilen befindlichen Verpackungselementen und/oder Druckprodukten. Soll eine Anordnung mit einer Verpackungstrommel (Figur 1) oder mit einem umlaufenden Verpackungssystem (Figur 2) eingerichtet oder einrichtbar sein, derart, dass damit alle beschriebenen Verfahrensvarianten durchführbar sind, muss sie mit Mitteln zum Öffnen des Verpackungselementes, mit Mitteln zum seitlichen Ausrichten von Verpackungselement und zu verpackendem Produkt, mit Mitteln zum Beschneiden des Verpackungselementes und des Druckproduktes, mit Mitteln zum Auffalten von eingefalteten Teilen des Verpackungselementes, mit Mitteln zum Aufbringen von Klebstoff auf Verpackungselement oder Druckprodukt, mit Mitteln zum Zusammenpressen oder Deformieren von Kantenbereichen des Verpackungselementes, mit Mitteln zum Umlegen des Verpackungselementes um Kanten des zu verpackenden Produktes und mit Mitteln zum Anpressen von Teilen des Verpackungselementes ausgerüstet oder ausrüstbar sein.

Die Mittel zur Durchführung der oben aufgezählten Verfahrensschritte können an den Einsteckabteilen angeordnet sein. Dabei können sie quasi stationär sein und die internen Transportmittel die Verpackungselemente und/oder die zu verpackenden Druckprodukte für eine Interaktion in ihren Bereich führen oder sie können durch eigene Bewegung auf in den Abteilen stationäre Verpackungselemente und/oder Druckprodukte wirken. Andererseits können die Mittel zur Durchführung der Verfahrensschritte auch ausserhalb der Einsteckabteile ortsfest angeordnet sein, derart, dass sie mit den durch die Bewegung der Einsteckabteile in ihren Bereich geführten Verpackungselementen und/oder Druckprodukten interagieren können.

Mittel zum Öffnen des Verpackungselementes im Einsteckabteil einer Verpackungstrommel oder zur definierten Positionierung des bereits offenen Verpackungselementes im Einsteckabteil einer Verpackungstrommel sind bekannt beispielsweise aus der bereits erwähnten Patentveröffentlichung DE-2447336 (bzw. US-3951399). In der gleichen Veröffentlichung sind Mittel zum seitlichen Ausrichten von Verpackungselement und zu verpackendem Druckprodukt beschrieben. Für Einsteckabteile eines umlaufenden Verpackungssystems sind diese entsprechend zu adaptieren. Weitere Mittel zum Öffnen sind beschrieben in den Patentveröffentlichungen CH-644814 (bzw. US-4398710) oder CH-644815 (bzw. US-4420146).

Mittel zum Beschneiden von Verpackungselement und darin eingestecktem Druckprodukt sind beispielsweise beschrieben in den Patentveröffentlichungen EP-367715 (bzw. US-5113731), CH-583611 (bzw. US-4038893) oder CH-668216.

**Figur 9** zeigt schematisch ein beispielhaftes Mittel zum Auffalten eines parallel zur Faltkante ausgerichteten, eingefalteten Teils des Verpackungselementes in einem Einsteckabteil mit internen Transportmitteln (nicht dargestellt), beispielsweise in einer Verpackungstrommel. Von dem Einsteckabteil ist nur die eine Wand 90 dargestellt. Die Rotation der Trommel und die Bewegung des Abteilinhaltes sind mit Pfeilen B und A angedeutet. Das Verpackungselement 3 mit dem eingefalteten Teil 91 wird bei seiner Bewegung im Einsteckabteil (Pfeil A) in geöffnetem Zustand an einer Auffaltnase 92 vorbeigeführt, derart, dass diese zwischen den eingefalteten Teil 91 und den Rest des Verpackungselements greift und den eingefalteten Teil auffaltet. In Richtung A nachlaufende, schief zur Bewegungsrichtung A gerichtete Einfaltteile, wie sie beispielsweise in der Figur 7 dargestellt sind, können mit einer ähnlichen Auffaltnase aufgefaltet werden. Für einen entsprechenden in Richtung A vorlaufenden Einfaltteil muss ein Auffaltschwert vorgesehen werden, ähnlich wie es in der Figur 10 dargestellt ist.

**Figur 10** zeigt ein beispielhaftes Mittel zum Auffalten von eingefalteten Teilen eines Verpackungselementes 3 in einem Einsteckabteil ohne interne Transportmittel. Vom Einsteckabteil ist nur die eine Wand 100 dargestellt. Die Förderrichtung B des Einsteckabteils ist senkrecht zur Papierebene gerichtet. Seitlich vom Einsteckabteil (100) sind rotierende Auffaltschwerter 101 und 102 ortsfest angeordnet, die derart mit der Bewegung der Einsteckabteile synchronisiert sind, dass sie unter die eingefalteten Teile 103 und 104 des Verpackungselementes 3 greifen und diese auffalten.

Auffaltschwerter, wie sie in der Figur 10 dargestellt sind, können auch in jedem Einsteckabteil (ohne interne Transportmittel) vorgesehen werden. Sie werden dann in einem bestimmten Bereich der Transportstrecke (B) der Abteile entsprechend aktiviert.

**Figur 11** zeigt sehr schematisch ein beispielhaftes Mittel zum Aufbringen von Klebstoff auf das Verpackungselement 3. Es handelt sich dabei um eine Sprüheinheit 110, die ortsfest ausserhalb von Einsteckabteilen 111 angeordnet ist. Je nach Ausrichtung der Sprüheinheit 110 können Teile des Verpackungselementes 3, die das zu verpackende Druckprodukt 4 überragen, oder das Druckprodukt 4 selbst mit Klebstoff versehen werden.

**Figur 12** zeigt eine beispielhafte Ausführungsform von Mitteln zum Zusammenpressen oder Deformieren von Kantenbereichen des Verpackungselementes (Verfahren siehe Figuren 4 und 5). Es handelt sich dabei um ein gegeneinander gepresstes Rollenpaar 121, das auf dem Einsteckabteil (nur eine Wand 120 davon dargestellt) angeordnet ist und zwischen denen der Randbereich des Verpackungselementes 3 während dessen Transport im Einsteckabteil (Pfeil A) durchgeführt wird. Soll der Randbereich gleichzeitig deformiert werden, kommen statt Rollen ineinandergreifende Zahnwalzen zur Anwendung. Als Mittel zum Zusammenpressen oder Deformieren von Kantenbereichen von Verpackungselementen, die nicht mit internen Transportmitteln zusammenarbeiten, können entsprechend strukturierte, gegeneinander bewegbare Klemmbacken zur Anwendung kommen.

**Figuren 13 und 14** zeigen beispielhafte Ausführungsformen von Mitteln zum Umlegen von Teilen des Verpackungselementes um Kanten des zu verpackenden Produktes und zum Anpressen dieser Teile auf der Gegenseite.

Gemäss Figur 13 wird beim Transport des Verpackungselementes im Einsteckabteil (Pfeil A) der Vorfalz 130 des Verpackungselementes 3 durch eine Faltnase 131 geführt und dann mittels einer Pressrolle 132 gegen das verpackte Druckprodukt gepresst. Dieses Mittel ist anwendbar in Einsteckabteilen mit internen Transportmitteln für einen Transport der Produkte in Richtung A.

Gemäss Figur 14 wird das Verpackungselement 3 und das zu verpackende Druckprodukt 4 derart im Einsteckabteil gehalten, dass der Vorfalz 130 des Verpackungselementes daraus vorsteht. Der Vorfalz wird dann durch die Bewegung des Einsteckabteils in Richtung B an einer Umlegeschablone 140 vorbeigeführt, derart, dass der Vorfalz um die entsprechende Kante des zu verpackenden Druckproduktes gelegt wird. Dann wird der Vorfalz mit Hilfe einer entsprechend angeordneten und synchronisiert mit der Bewegung der Einsteckabteile angetriebenen Sternwalze 141 gegen das verpackte Druckprodukt gepresst.

Die im Zusammenhang mit den Figuren 9 bis 14 dargestellten und beschriebenen Mittel zur Durchführung von einzelnen Schritten des erfindungsgemässen Verfahrens sind beispielhafte Ausführungsformen. Es lassen sich auch andere bekannte, oder aus den beschriebenen ableitbare Ausführungsformen anwenden.

## Patentansprüche

1. Verfahren zum Verpacken von kontinuierlich geförderten Druckprodukten (4), wie Zeitungen, Zeitschriften Broschüren etc., wobei je ein einzelnes Druckprodukt oder eine kleine Anzahl von Druckprodukten verpackt wird, indem die Druckprodukte mit einem Verpackungselement (3) teilweise oder ganz umhüllt werden, **dadurch gekennzeichnet**, dass die Verpackungselemente (3) in gebogenem oder gefaltetem Zustand in aufeinanderfolgende, im wesentlichen V-förmige Einsteckabteile (10, 20), die kontinuierlich entlang einer in sich geschlossenen Transportstrecke (B, B/F) gefördert werden, eingebracht werden, dass die zu verpackenden Druckprodukte (4) in die Verpackungselemente (3) eingesteckt werden, dass die Verpackungselemente (3) zu einer mindestens teilweisen Umhüllung um die zu verpackenden Druckprodukte (4) derart verschlossen werden, dass das Produkt für den Weitertransport genügend sicher darin festgehalten ist, und dass dann die mindestens teilweise umschlossenen Druckprodukte als Verpackungsprodukte (5) aus den Einsteckabteilen (10, 20) entnommen werden.

2. Verfahren nach Anspruch 1, **dadurch gekennzeichnet**, dass die Verpackungselemente (3) und die zu verpackenden Druckprodukte (4) während dem Verpacken mit den Einsteckabteilen (10, 20) in deren Förderrichtung (B) gefördert werden und dass sie zusätzlich in den Einsteckabteilen (10, 20) in einer Richtung (A) quer zur Förderrichtung (B) der Einsteckabteile gefördert werden.

3. Verfahren nach Anspruch 1 oder 2, **dadurch gekennzeichnet**, dass die Einsteckabteile auf einem Kreis bewegt werden.

4. Verfahren zum Verpacken von kontinuierlich geförderten Druckprodukten (4), wie Zeitungen, Zeitschriften Broschüren etc., wobei je ein einzelnes Druckprodukt verpackt wird, indem die Druckprodukte mit einem Verpackungselement (3) teilweise oder ganz umhüllt werden, **dadurch gekennzeichnet**, dass das zu verpackende Druckprodukt (4.11) an seinem Faltrücken mit dem Verpackungselement (3.11) verheftet wird, dass die verhefteten Produkte (3.11/4.11) in aufeinander folgende, im wesentlichen V-förmige Einsteckabteile (10, 20), die kontinuierlich entlang einer in sich geschlossenen Transportstrekke (B, B/F) gefördert werden, eingebracht werden, dass die Verpackungselemente (3.11) zu einer mindestens teilweisen Umhüllung um die zu verpackenden Druckprodukte (4.11) derart verschlossen werden, dass das Produkt für den Weitertransport genügend sicher darin festgehalten ist, und dass dann die mindestens teilweise umschlossenen Druckprodukte als Verpackungsprodukte (5.11) aus den Einsteckabteilen (10, 20) entnommen werden.

5. Verfahren nach einem der Ansprüche 1 bis 4, **dadurch gekennzeichnet**, dass der eine Teil des vorgefalteten oder gebogenen oder mit dem zu verpackenden Produkt verhefteten Verpackungselementes (3.1, 3.5, 3.10, 3.11) den anderen Teil mindestens in einer Richtung mindestens teilweise überragt.

6. Verfahren nach Anspruch 5, **dadurch gekennzeichnet**, dass der Teil oder die Teile des Verpackungselementes (3.1, 3.5, 3.10, 3.11), die das zu verpackende Druckprodukt überragen, um Kanten des zu verpackenden Druckproduktes gelegt werden und auf der Gegenseite angepresst werden.

7. Verfahren nach Anspruch 5 oder 6, **dadurch gekennzeichnet**, dass der eine Teil des gebogenen oder gefalteten Verpackungselementes (3.10) das zu verpackende Druckprodukt im Bereiche der dem Bogen oder Falt gegenüberliegenden Produkteecken überragt.

8. Verfahren nach einem der Ansprüche 5 bis 7, **dadurch gekennzeichnet**, dass mindestens der Teil oder die Teile des Verpackungselementes (3.10, 3.11), die das zu verpackende Druckprodukt überragen, vor oder nach dem Zuführen der Verpackungselemente in die Einsteckabteile eingefaltet werden und nach dem Einstecken des zu verpakkenden Druckproduktes ausgefaltet werden.

9. Verfahren nach Anspruch 8, **dadurch gekennzeichnet**, dass die Druckprodukte (4.10, 4.11) zusammen mit den Verpackungselementen (3.10, 3.11) in den Einsteckabteilen mindestens einseitig beschnitten werden.

10. Verfahren nach einem der Ansprüche 1 bis 4, **dadurch gekennzeichnet**, dass beide Teile des gebogenen oder gefalteten oder mit dem zu verpackenden Produkt verhefteten Verpackungselementes (3.5, 3.7) das zu verpackende Druckprodukt in mindestens einer Richtung überragen und dass diese überragenden Teile zum Verschliessen zusammengepresst werden.

11. Verfahren nach Anspruch 10, **dadurch gekennzeichnet**, dass der oder die Teile des Verpackungselementes (3.5, 3.7), die das zu verpackende Druckprodukt überragen, zum Verschliessen des Verpackungselementes zusammengepresst und gleichzeitig deformiert werden.

12. Verfahren nach einem der Ansprüche 6 bis 10, **dadurch gekennzeichnet**, dass die das zu verpackende Druckprodukt überragenden Teile des Verpackungselementes vor dem Anpressen wenigstens teilweise mit Klebstoff beschichtet werden.

13. Verfahren nach einem der Ansprüche 1 bis 3, **dadurch gekennzeichnet**, dass das zu verpackende Druckprodukt mit der Blume voran in das Verpackungselement eingesteckt wird und dass das Verpackungselement geschlossen wird, indem es am Druckprodukt angeklebt wird.

14. Verfahren nach einem der Ansprüche 1 bis 13, **dadurch gekennzeichnet**, dass in das Verpackungselement oder das mit einem Druckprodukt verheftete Verpackungselement vor dem Verschliessen des Verpackungselementes mindestens ein zusätzliches Druckprodukt eingesteckt wird.

15. Anordnung zur Durchführung des Verfahrens nach einem der Ansprüche 1 bis 14, welche eine Vielzahl von über eine in sich geschlossene Transportstrecke bewegbaren, quer zu ihrer Transportrichtung (B) angeordnete, im wesentlichen V-förmigen Einsteckabteile (10, 20), Mittel zum Einbringen von Verpackungselementen (3) und zu verpackenden Druckprodukten (4) in die Einsteckabteile (10, 20), und Mittel zum Entnehmen von Verpackungsprodukten (5) aus den Einsteckabteilen aufweist, wobei die Einsteckabteile Mittel zum Öffnen der Verpackungselemente aufweisen **dadurch gekennzeichnet**, dass die Einsteckabteile mit Mitteln zum Verschliessen der Verpackungselemente (3) um die zu verpackenden Produkte ausgerüstet sind und/oder die Einsteckabteile (10, 20) in den Bereich derartiger, im Bereiche der Transportstrecke angeordneter Mittel führbar sind.

16. Anordnung nach Anspruch 15, **dadurch gekennzeichnet**, dass die Einsteckabteile (10, 20) zur Förderung von Verpackungselementen und Druckprodukten quer zur Förderrichtung (B) der Einsteckabteile interne Transportmittel aufweisen.

17. Anordnung nach Anspruch 15 oder 16, **dadurch gekennzeichnet**, dass die Einsteckabteile auf einer Verpackungstrommel (1) oder auf einem umlaufenden Verpackungssystem (2) angeordnet sind.

18. Anordnung nach einem der Ansprüche 15 bis 17, **dadurch gekennzeichnet**, dass die Einsteckabteile (10, 20) zusätzlich Mittel zum seitlichen Ausrichten von Verpackungselement (3) und Druckprodukt (4), Mittel zum Beschneiden des Verpackungselementes (3) und des Druckproduktes (4), Mittel (92, 101, 102) zum Auffalten von eingefalteten Teilen (91, 92, 103, 104) des Verpackungselementes, Mittel (110) zum Aufbringen von Klebstoff auf Verpackungselement (3) oder Druckprodukt (4), Mittel (121) zum Zusammenpressen oder Deformieren von Kantenbereichen des Verpackungselementes (3), Mittel (131, 140) zum Umlegen des Verpackungselementes (3) um Kanten des zu verpackenden Produktes (4) und/oder Mittel zum Anpressen (132, 141) von Teilen (130) des Verpackungselementes (3) aufweisen oder in den Bereich derartiger, im Bereiche der Transprotstrecke angeordneter Mittel führbar sind.

19. Anordnung nach Anspruch 18, **dadurch gekennzeichnet**, dass die zusätzlichen Mittel in den Einsteckabteilen angeordnet sind und mit in den Einsteckabteilen im wesentlichen stationären Verpackungselementen (3) und Druckprodukten (4) interagieren, dass die zusätzlichen Mittel in den Einsteckabteilen angeordnet sind und Druckprodukte und Verpackungselemente durch die internen Transportmittel in ihren Bereich bewegbar sind und/oder dass die zusätzlichen Mittel ortsfest angeordnet sind und die Einsteckabteile in ihren Bereich bewegbar sind.

20. Anordnung nach Anspruch 18 oder 19, **dadurch gekennzeichnet**, dass das Mittel zum Auffalten von eingefalteten Teilen des Verpackungselementes mindestens eine im Einsteckabteil angebrachte Auffaltnase (92) oder mindestens ein ausserhalb des Einsteckabteils angebrachtes Auffaltschwert (101, 102) ist.

21. Anordnung nach Anspruch 18 oder 19, **dadurch gekennzeichnet**, dass das Mittel zum Aufbringen von Klebstoff auf Verpackungselement oder Druckprodukt eine ortsfest angeordnete Sprüheinheit (110) ist.

22. Anordnung nach Anspruch 18 oder 19, **dadurch gekennzeichnet**, dass das Mittel zum Zusammenpressen oder Deformieren von Kantenbereichen des Verpackungselementes mindestens ein Paar von aufeinandergepressten Pressrollen (121) oder ein Paar von ineinandergreifenden Zahnwalzen oder ein Paar von gegeneinander bewegbaren Klemmbacken ist.

23. Anordnung nach Anspruch 18 oder 19, **dadurch gekennzeichnet**, dass das Mittel zum Umlegen des Verpackungselementes um Kanten des zu verpackenden Produktes eine im Einsteckabteil angeordnete Faltnase (131) oder eine ortsfest angeordnete Umlegeschablone (140) ist.

24. Anordnung nach Anspruch 18 oder 20, **dadurch gekennzeichnet**, dass das Mittel zum Anpressen von Teilen des Verpackungselementes eine im Einsteckabteil angeordnete Pressrolle (132) oder eine ortsfest angeordnete Sternwalze (141) ist.

## Claims

1. Method for the packaging of continuously conveyed printed products (4), such as newspapers, journals, brochures, etc., where in each case a single printed product or a small number of printed products is packed, in that the printed products are wholly or partly enveloped with a packaging element (3), characterized in that the packaging elements (3) are introduced in the bent or folded state into successive, substantially V-shaped insertion compartments (10, 20), which are conveyed continuously along a closed conveying path (B, B/F), that the printed products (4) to be packaged are inserted in the packaging elements (3), that the packaging elements (3) are closed to form an at least partial envelope around the printed products (4) to be packaged, that the product is adequately securely retained therein for further conveying and that then the at least partly enclosed printed products are removed from the insertion compartments (10, 20) as packaging products (5).

2. Method according to claim 1, characterized in that the packaging elements (3) and the printed products (4) to be packaged are conveyed, during packaging, with the insertion compartments (10, 20) in the conveying direction (B) thereof and that they are additionally conveyed in the insertion compartments (10, 20) in a direction (A) at right angles to the conveying direction (B) of said compartments.

3. Method according to claim 1 or 2, characterized in that the insertion compartments are moved round a circle.

4. Method for packaging continuously conveyed printed products (4), such as newspapers, journals, brochures, etc., where in each case a single printed product is packaged, in that the printed products are wholly or partly enveloped with a packaging element (3), characterized in that the printed product (4.11) to be packaged is stitched at its folded back to the packaging element (3.11), that the stitched products (3.11/4.11) are introduced into successively following, substantially V-shaped insertion compartments (10, 20), conveyed continuously along a closed conveying path (B, B/F), that the packaging elements (3.11) are closed to form an at least partial envelope around the printed products (4.11) to be packaged in such a way that the product is sufficiently securely retained therein for further conveying and that then the at least partly enclosed printed products are removed from the insertion compartments (10, 20) as packaging products (5.11).

5. Method according to one of the claims 1 to 4, characterized in that one part of the prefolded or bent packaging element (3.1, 3.5, 3.10, 3.11) or which is stitched to the product to be packaged at least partly projects over the other part at least in one direction.

6. Method according to claim 5, characterized in that the part or parts of the packaging element (3.1, 3.5, 3.10, 3.11), projecting over the printed product to be packaged, are placed around the edges of the printed product to be packaged and pressed onto the opposite side.

7. Method according to claim 5 or 6, characterized in that the part of the bent or folded packaging element (3.10) projects over the printed product to be packaged in areas of the product corners facing the sheet or fold.

8. Method according to one of the claims 5 to 7, characterized in that at least the part or parts of the packaging element (3.10, 3.11) projecting over the printed product to be packaged, are folded in before or after the supply of the packaging elements into the insertion compartments and are folded out following the insertion of the printed products to be packaged.

9. Method according to claim 8, characterized in that the printed products (4.10, 4.11), together with the packaging elements (3.10, 3.11) in the insertion compartments are trimmed on at least one side.

10. Method according to one of the claims 1 to 4, characterized in that both parts of the bent or folded packaging element (3.5, 3.7) or which is stitched to the product to be packaged project in at least one direction over said product to be packaged and that said projecting parts are pressed together for closing purposes.

11. Method according to claim 10, characterized in that the part or parts of the packaging element (3.5, 3.7) projecting over the printed product to be packaged are pressed together and simultaneously deformed for closing the packaging element.

12. Method according to one of the claims 6 to 10, characterized in that the packaging element parts projecting over the printed product to be packaged are at least partly coated with adhesive prior to the pressing action.

13. Method according to one of the claims 1 to 3, characterized in that the printed product to be packaged is inserted with the head or bloom at the front into the packaging element and that the packaging element is closed in that it is stuck to the printed product.

14. Method according to one of the claims 1 to 13, characterized in that at least one additional printed product is inserted in the packaging element or the packaging element stitched to a printed product prior to the closure of the packaging element.

15. Arrangement for performing the method according to one of the claims 1 to 14, which has a plurality of substantially V-shaped insertion compartments (10, 20) movable in a closed conveying path and positioned transversely to their conveying direction (B), means for introducing packaging elements (3) and printed products (4) to be packaged into the insertion compartments (10, 20) and means for removing packaging products (5) from the insertion compartments, in which the insertion compartments have means for opening the packaging elements, characterized in that the insertion compartments are equipped with means for closing the packaging elements (3) around the products to be packaged and/or the insertion compartments (10, 20) are guidable in the vicinity of such means located close to the conveying path.

16. Arrangement according to claim 15, characterized in that the insertion compartments (10, 20) have internal conveying means for conveying the packaging elements and printed products transversely to the insertion compartment conveying direction (B).

17. Arrangement according to claim 15 or 16, characterized in that the insertion compartments are placed on a packaging drum (1) or on a circulating packaging system (2).

18. Arrangement according to one of the claims 15 to 17, characterized in that the insertion compartments (10, 20) additionally have means for the lateral orientation of the packaging element (3) and printed product (4), means for trimming the packaging element (3) and printed product (4), means (92, 101, 102) for folding up the folded in parts (91, 92, 103, 104) of the packaging element, means (110) for applying adhesive to the packaging element (3) or printed product (4), means (121) for pressing together or deforming edge areas of the packaging element (3), means (131, 140) for wrapping the packaging element (3) around the edges of the product (4) to be packaged and/or means for pressing together (132, 141) parts (130) of the packaging element (3) or are guidable in the vicinity of such means arranged in the area of the conveying path.

19. Arrangement according to claim 18, characterized in that the additional means are located in the insertion compartments and interact with substantially stationary packaging elements (3) and printed products (4) in said compartments, that the additional means are located in the insertion compartments and the printed products and packaging elements are movable in the vicinity thereof through the internal conveying means and/or that the additional means are arranged in fixed manner and the insertion compartments are movable in the vicinity thereof.

20. Arrangement according to claim 18 or 19, characterized in that the means for folding up folded in parts of the packaging element is constituted by at least one folding nose (92) fitted in the insertion compartment or at least one folding knife (101, 102) fitted outside the insertion compartment.

21. Arrangement according to claim 18 or 19, characterized in that the means for applying adhesive to the packaging element or printed product is constituted by a fixed spraying unit (110).

22. Arrangement according to claim 18 or 19, characterized in that the means for pressing together or deforming edge areas of the packaging element is at least one pair of pressed together pressing rollers (121) or one pair of interengaging toothed rolls or a pair of jaws movable against one another.

23. Arrangement according to claim 18 or 19, characterized in that the means for wrapping the packaging element round the edges of the product to be packaged is a folding nose (131) or a fixed wrap-round stencil (140) located in the insertion compartment.

24. Arrangement according to claim 18 or 20, characterized in that the means for pressing parts of the packaging element is constituted by a pressing roller (132) located in the insertion compartment or a fixed starred roll (141).

## Revendications

1. Procédé d'emballage de produits d'imprimerie (4) avancés de manière continue tels que journaux, revues, brochures etc., dans lequel chaque produit unitaire d'imprimerie, ou un petit nombre de produits d'imprimerie, est emballé, pendant que les produits d'imprimerie sont enveloppés partiellement ou totalement d'un élément d'emballage (3), caractérisé en ce que les éléments d'emballage (3) sont insérés en succession à l'état recourbé ou plié dans des compartiments de réception (10, 20) essentiellement en forme de V qui sont avancés de manière continue suivant un trajet de transport (B, B/F) fermé sur soi, en ce que les produits d'imprimerie (4) à emballer sont introduits dans les éléments d'emballage (3), en ce que les éléments d'emballage (3)) sont inclus au moins partiellement dans une enveloppe entourant les produits d'imprimerie (4) à emballer, de telle sorte que le produit destiné à un transport ultérieur y soit maintenu avec une sûreté suffisante, en ce que les produits d'imprimerie entourés au moins partiellement sont ensuite retirés des compartiments de réception (10, 20) sous forme de produits sous emballage (5).

2. Procédé selon la revendication 1, caractérisé en ce que les éléments d'emballage (3) et les produits d'imprimerie (4) à emballer sont avancés pendant l'emballage dans leur direction d'avancée (B) au moyen de compartiments de réception (10, 20) et en ce qu'ils sont en outre avancés dans les compartiments de réception (10, 20) dans une direction (A) transversale à la direction d'avancée (B) des compartiments de réception.

3. Procédé selon la revendication 1 ou 2, caractérisé en ce que les compartiments de réception effectuent un déplacement circulaire.

4. Procédé d'emballage de produits d'imprimerie (4) avancés de manière continue tels que journaux, revues, brochures etc., dans lequel chaque produit unitaire d'imprimerie, ou un petit nombre de produits d'imprimerie, est emballé, pendant que les produits d'imprimerie sont enveloppés partiellement ou totalement d'un élément d'emballage (3), caractérisé en ce que le produit d'imprimerie à emballer (4.11) est agrafé au niveau de sa pliure dorsale à l'élément d'emballage (3.11), en ce que les produits agrafés (3.11/4.11) sont avancés en succession dans des compartiments de réception (10,20) essentiellement en forme de V qui sont avancés de manière continue suivant un trajet de transport fermé sur soi (B, B/F), en ce que les éléments d'emballage (3.11) sont inclus au moins partiellement dans une enveloppe entourant les produits d'imprimerie (4.11) à emballer, de telle sorte, que le produit destiné à un transport ultérieur y soit maintenu avec une sûreté suffisante, en ce que les produits d'imprimerie entourés au moins partiellement sont ensuite retirés des compartiments de réception (10, 20) sous forme de produits sous emballage (5.11).

5. Procédé selon l'une quelconque revendication 1 à 4, caractérisé en ce que la une partie de l'élément d'emballage (3.1, 3.5, 3.10, 3.11) pré-plié ou recourbé ou agrafé avec le produit à emballer dépasse, au moins partiellement, au moins dans une direction, l'autre partie.

6. Procédé selon la revendication 5, caractérisé en ce que la partie ou les parties des éléments d'emballage (3.1,3.5,3.10,3.11) qui dépassent du produit d'imprimerie à emballer sont appliquées autour des bords du produit d'imprimerie à emballer et sont pressés contre la face opposée.

7. Procédé selon la revendication 5 ou 6, caractérisé en ce que la une partie de l'élément d'emballage (3.10) recourbée ou pliée dépasse du produit d'imprimerie à emballer dans la zone de l'angle du produit opposé à la courbure ou à la pliure.

8. Procédé selon l'une quelconque revendication 5 à 7, caractérisé en ce que au moins la partie ou les parties de l'élément d'emballage (3.10,3.11) qui dépassent du produit à emballer sont pliées avant ou après l'introduction des éléments d'emballage dans les compartiments de réception et sont dépliées après l'introduction du produit d'imprimerie à emballer.

9. Procédé selon la revendication 8, caractérisé en ce que les produits d'imprimerie (4.10,4.11) sont rognés conjointement avec les éléments d'emballage (3.10,3.11) sur au moins un côté à l'intérieur des compartiments de réception.

10. Procédé selon l'une quelconque des revendications 1 à 4, caractérisé en ce que deux parties de l'élément d'emballage (3.5,3.7) recourbées ou pliées ou agrafées au produit à emballer dépassent du produit à emballer dans au moins une direction et en ce que ces parties en dépassement sont pressées l'une contre l'autre afin d'être scellées.

11. Procédé selon la revendication 10, caractérisé en ce que la ou les parties de l'élément d'emballage (3.5, 3.7) qui dépassent du produit d'imprimerie à emballer sont pressées l'une contre l'autre et simultanément déformées afin de sceller l'élément d'emballage.

12. Procédé selon l'une quelconque des revendications 6 à 10, caractérisé en ce que les parties de l'élément d'emballage en dépassement du produit d'imprimerie à emballer sont rognées au moins partiellement avant d'être pressées avec de la colle.

13. Procédé selon l'une quelconque des revendications 1 à 3, caractérisé en ce que le produit d'imprimerie à emballer est introduit dans l'élément d'emballage avec la mousse placée en tête et en ce que l'élément d'emballage est fermé, celle-ci étant collée sur le produit d'imprimerie.

14. Procédé selon l'une quelconque des revendications 1 à 13, caractérisé en ce qu'au moins un produit d'imprimerie supplémentaire est introduit dans l'élément d'emballage ou dans l'élément d'emballage agrafé à un produit d'imprimerie avant que soit scellé l'élément d'emballage.

15. Agencement pour la mise en oeuvre du procédé selon l'une quelconque des revendications 1 à 14, lequel comporte un grand nombre de trajets de transport fermés sur soi déplaçables, disposés transversalement à leur direction de transport (B), dans les compartiments de réception (10,20) essentiellement en forme de V, au moyen de l'insertion d'éléments d'emballage (3) et de produits d'imprimerie à emballer (4) dans les compartiments de réception (10,20) et au moyen du retrait de produits d'emballage (5) hors des compartiments de réception, où les compartiments de réception (10,20) comportent un moyen d'ouverture des éléments d'emballage, caractérisé en ce que les compartiments de réception (10,20) sont munis de moyens pour sceller les éléments d'emballage (3) autour des produits à emballer et/ou les compartiments de réception (10,20) peuvent être amenés dans la zone d'un tel moyen disposé dans la zone du trajet de transport.

16. Agencement selon la revendication 15, caractérisé en ce que les compartiments de réception (10,20) pour l'avancement d'éléments d'emballage et de produits d'imprimerie comportent un moyen de transport interne transversal à la direction d'avancée (B) des compartiments de réception.

17. Agencement selon la revendication 15 ou 16, caractérisé en ce que les compartiments de réception sont disposés sur un cylindre d'emballage (1) ou sur un système d'emballage (2) rotatif.

18. Agencement selon l'une quelconque des revendications 15 à 17, caractérisé en ce que les compartiments de réception (10,20) comportent un moyen supplémentaire pour l'alignement latéral de l'élément d'emballage (3) et du produit d'imprimerie (4), un moyen pour le rognage de l'élément d'emballage (3) et du produit d'imprimerie (4), un moyen (92,101,102) pour le dépliage de parties repliées (91,92,103,104) de l'élément d'emballage, un moyen (110) pour l'apport de colle sur un élément d'emballage (3) ou sur un produit d'imprimerie (4), un moyen (121) pour presser conjointement ou déformer des zones de bordure de l'élément d'emballage (3), un moyen (131,140) pour le rabat de l'élément d'emballage (3) autour des bords du produit à emballer (4) et/ou un moyen pour presser (132,141) les parties (130) de l'élément d'emballage (3) ou peuvent être amenés dans la zone d'un tel moyen disposé dans la zone du trajet de transport

19. Agencement selon la revendication 18, caractérisé en ce que les moyens supplémentaires sont disposés dans les compartiments de réception et interagissent avec les éléments d'emballage (3) et les produits d'imprimerie (4) disposés de manière essentiellement stationnaire dans les compartiments de réception et en ce que les produits d'imprimerie (4) et les éléments d'emballage (3) sont déplaçables dans leur zone à travers le moyen de transport interne et/ou en ce que les moyens supplémentaires sont disposés de manière fixe et les compartiments de réception sont déplaçables dans leur zone.

20. Agencement selon la revendication 18 ou 19, caractérisé en ce que le moyen pour le dépliage de parties repliées de l'élément d'emballage est au moins un nez de dépliage (92) introduit dans le compartiment de réception ou au moins un couteau de pliage (101,102) introduit à l'extérieur du compartiment de réception.

21. Agencement selon la revendication 18 ou 19, caractérisé en ce que le moyen pour amener la colle sur l'élément d'emballage ou sur le produit d'imprimerie est une unité de pulvérisation disposée de manière fixe.

22. Agencement selon la revendication 18 ou 19, caractérisé en ce que le moyen pour presser conjointement ou déformer les zones de bordure de l'élément d'emballage (3) est au moins une paire de rouleaux presseurs pressés l'un sur l'autre (121) ou une paire de rouleaux à dents en inter-engrènement ou une paire de mâchoires de serrage déplaçables l'une contre l'autre.

23. Agencement selon la revendication 18 ou 19, caractérisé en ce que le moyen pour replier l'élément d'emballage autour des bords du produit à emballer est un nez de pliage (131) disposé dans le compartiment de réception ou une règle directrice de repliage (140) disposée de manière fixe.

24. Agencement selon la revendication 18 ou 20, caractérisé en ce que le moyen pour presser les parties de l'élément d'emballage est un rouleau de pression (132) disposé dans le compartiment de réception ou un rouleau en étoile (141) disposé de manière fixe.
